# EUROPÄISCHE PATENTSCHRIFT

(11) **EP 1 404 964 B1**
(45) Veröffentlichungstag und Bekanntmachung des Hinweises auf die Patenterteilung: **13.02.2008**
(21) Anmeldenummer: 02758062.0
(22) Anmeldetag: 21.06.2002
(51) Int. Cl.: F02M 47/02

(54) **KRAFTSTOFFINJEKTOR MIT ZUSCHALTBAREM STEUERRAUMZULAUF**
FUEL INJECTOR WITH A SWITCHABLE CONTROL CHAMBER FEED
INJECTEUR DE CARBURANT A AMENEE DE CHAMBRE DE COMMANDE COMMUTABLE

(30) Priorität: 29.06.2001 DE 10131618
(43) Veröffentlichungstag der Anmeldung: 07.04.2004
(73) Patentinhaber: ROBERT BOSCH GMBH, 70442 Stuttgart (DE)
(72) Erfinder: BOECKING, Friedrich, 70499 Stuttgart (DE)
(74) Vertreter: Hörschler, Wolfram Johannes
(86) Internationale Anmeldenummer: PCT/DE2002/002292
(87) Internationale Veröffentlichungsnummer: WO 2003/004860

(56) Entgegenhaltungen:
- EP-A- 0 976 924
- EP-A- 1 164 283
- WO-A-01/88366
- DE-A- 10 030 119
- DE-A- 10 055 714
- DE-A- 19 826 107

## Beschreibung

### Technisches Gebiet

Bei direkteinspritzenden Verbrennungskraftmaschinen werden heute in zunehmendem Maße Kraftstoffeinspritzsysteme mit einem Druckspeicherraum eingesetzt, um das an den einzelnen Kraftstoffinjektoren anstehende Kraftstoffdruckniveau weitestgehend konstant zu halten. Die im Injektorkörper des Kraftstoffinjektors aufgenommene Düsennadel wird über einen druckentlastbaren Steuerraum betätigt, der über einen hochdruckseitigen Zulauf mit einer Hochdruckquelle in Verbindung steht. Um ein schnelles Schließen der Düsennadel, d.h. deren schnelles Einfahren in den Düsennadelsitz zu gewährleisten, ist ein schneller Druckanstieg im Steuerraum erforderlich.

### Stand der Technik

DE 199 10 589 A1 bezieht sich auf ein Einspritzventil für eine Brennkraftmaschine. Gemäß dieser Lösung wird ein Servoventil eingesetzt, welches ein bewegliches Ventilelement aufweist. Das Ventilelement umfasst eine Drossel im Kraftstoffweg zur Einspritzdüse für die Anfangsphase der Einspritzung. Ferner weist es einen kolbenförmigen Absatz über einer Nut auf, der in der Hauptphase der Einspritzung aus einer Bohrung auftaucht und dadurch einen direkten Weg für den Kraftstoff unter Umgehung der Drossel freigibt. Diese Maßnahmen dienen dem Zweck, zu Beginn der Verbrennung ein langsames, kontrolliertes Öffnen der Einspritzöffnungen zu erreichen und während der Hauptphase der Einspritzung eine höhere Einspritzrate von Kraftstoff in den Brennraum der Verbrennungskraftmaschine zu realisieren.

DE 197.44 518 A1 betrifft ebenfalls ein Kraftstoffeinspritzventil für Brennkraftmaschinen. In einen Ventilkörper ist ein axial verschiebbares Ventilglied angeordnet. Dieses weist an seinem den Brennraum der Verbrennungskraftmaschine zugewandten Enden eine konische Ventildichtfläche auf, mit welcher es mit einer konischen Ventilsitzfläche im Ventilkörper zusammenwirkt. Die konische Ventilsitzfläche weist am Ventilglied eine eine Dichtkante bildende Ringkante auf. Ferner ist wenigstens eine Einspritzöffnung in den Brennraum der Verbrennungskraftmaschine, in dem sich bei geschlossenem Einspritzventil stromabwärts an die Dichtkante anschließenden Bereich der Ventilsitzfläche vorgesehen. Das Ventilglied weist eine Führungsbohrung auf, mit der es gleitverschiebbar auf einem Zapfen eines ortsfest im Ventilkörper eingelassenen Einsatzkörpers geführt ist.

Aus DE-A 100 55 714 ist ein Kraftstoffeinspritzventil bekannt, bei dem eine Ventilkammer eines Dreiwegeventils wahlweise mit einer Ablass- oder einer Hochdruckleitung verbunden wird. Die Hochdruckleitung mündet dabei in einem Ventilraum des Schaltventils.

Bei dieser aus dem Stand der Technik bekannten Anordnung eines Kraftstoffeinspritzventiles sind sehr kleine Stellkräfte und somit sehr schnelle Ventilhubbewegungen des Ventilgliedes des Einspritzventiles möglich. Diese schnellen Verstellbewegungen werden dabei durch die kleinen hydraulisch wirksamen Flächen am Ventilglied und das kleine Steuervolumen ermöglicht, wobei nur kleine bewegte Massen zu verstellen sind. Dazu ist das Ventilglied mit einer Führungsbohrung versehen, mit der es gleitverschiebbar auf einem Zapfen eines ortsfest in den Ventilkörper eingelassenen Einsatzkörpers geführt wird.

### Darstellung der Erfindung

Mit dem erfindungsgemäßen Verfahren kann eine höhere Druckanstiegsgeschwindigkeit im Steuerraum des Kraftstoffinjektors erreicht werden. Ein schnellerer Druckanstieg im Steuerraum des Kraftstoffinjektors bewirkt ein schnelles Auffahren der Düsennadel aus diesen und demzufolge ein schnelles Verschließen der Einspritzöffnungen am brennraumseitigen Ende des Kraftstoffinjektors. Dadurch wird die Rußbildung im Brennraum von selbstzündenden Verbrennungskraftmaschinen signifikant reduziert. Mittels eines Schaltventils läßt sich zu Steigerung der Druckanstiegsgeschwindigkeit im Steuerraum des Injektorkörpers ein weiteres, neben einer permanent wirkenden Zulaufdrossel in einem hochdruckseitigen Zulauf zum Druckaufbau im Steuerraum zuschalten. Bei alleinig wirksamen, permanenten hochdruckseitigen Zulauf in den Steuerraum, stellt sich in diesem eine erste Druckanstiegsgeschwindgkeit ein. Mit dieser ersten durch die permanente Zulaufdrossel festgelegten Druckanstiegsgeschwindigkeit im Steuerraum erfolgt ein Einfahren der Düsennadel/Düsenanordnung im Ventilkörper des Kraftstoffinjektors in den brennraumseitigen Düsennadelsitz mit einer ersten Schließgeschwindigkeit. Wird ein weiterer, zuschaltbarer hochdruckseitiger Zulauf aktiviert, strömt ein im wesentlichen verdoppeltes Volumen in den Steuerraum des Kraftstoffinjektors ein, so daß sich ein schnellerer Druckaufbau in diesem und demzufolge ein schnelleres Schließen der Düsennadel in deren brennraumseitigen Sitz einstellt. Durch die zweite, im Vergleich zur ersten Düsengeschwindigkeit höhere Schließgeschwindigkeit, d.h. Verschließgeschwindigkeit der Einspritzdüsen an der brennraumseitigen Öffnung des Injektors, lässt sich ein wohldefiniertes Ende des Einspritzvorganges herbeiführen, so dass eine Rußbildung im Brennraum gegen Ende des in diesem ablaufenden Verbrennungsvorganges wirksam unterbunden wird.

Bei der Ausführungsform des der Erfindung zugrundeliegenden Gedankens wirkt die dem Steuerraum jeweils zugeordnete permanente Drossel bei Druckentlastung des Steuerraumes in Ablaufrichtung des Kraftstoffes leckagereduzierend; das im Entlastungskanal des Steuerraums vorgesehene Drosselelement wirkt - in entgegengesetzte Richtung, d.h. in Zulaufrichtung auf den Steuerraum gesehen hin - als Zulaufdrossel für den Steuerraum.

Der Ventilkörper des Schaltventils lässt sich in eine den zuschaltbaren hochdruckseitigen Zulauf zum Steuerraum freigebende oder eine diese verschließende Position bringen. Dadurch lässt sich der Düsennadel-/Stößel-Anordnung im Injektorkörper eine erste oder eine zweite Verschließgeschwindigkeit aufprägen, mit welcher die brennraumseitigen Einspritzöffnungen am Injektorkörper verschlossen werden.

### Zeichnung

Anhand der Zeichnung wird die Erfindung nachstehend näher erläutert.

Es zeigt:
- Figur 1: eine erste Injektorbauform mit am Ventilraum des Schaltventils mündenden, permanent wirksamen hochdruckseitigen Zulauf,

### Ausführungsform

Figur 1 ist eine Injektorbauform mit am Ventilraum des Schaltventils mündenden, permanent wirksamen hochdruckseitigen Zulauf zu entnehmen.

Ein Injektorkörper 1 eines Kraftstoffinjektors zum Einspritzen von Kraftstoff in den Brennraum einer Verbrennungskraftmaschine umfasst einen Steuerraum 2. Der Steuerraum 2 ist von einer Steuerraumwandung 3, einer Steuerraumfläche 4 sowie einer Stirnfläche 8 einer Düsennadel-/Stößel-Anordnung 6 begrenzt. Im Bereich der Steuerraumfläche 4 ist, eine Ablauf-/Zulauföffnung 9 umgebend, eine ringförmig konfigurierte Anschlagfläche 5 ausgebildet. Bei der Düsennadel-/Stößel-Anordnung 6 kann es sich sowohl um eine unmittelbar die Einspritzöffnungen am brennraumseitigen Ende des Injektorkörpers 1 verschliessende bzw. freigebende Düsennadel als auch um eine mittelbare eine Düsennadel betätigenden Stößel handeln. Je nach Druckniveau im Steuerraum 2, welches auf die diesem zugewandte Steuerfläche 8 der Düsennadel-/Stößel-Anordnung 6 einwirkt, wird der Düsennadel-/Stößel-Anordnung 6 eine Bewegung gemäß des Doppelpfeiles 7 im Injektorkörpers 1 des Kraftstoffinjektors aufgeprägt.

Über einen Strömungskanal 10 steht der druckentlastbare bzw. druckbeaufschlagbare, die Düsennadel-/Stößel-Anordnung 6 betätigende Steuerraum 2 in Verbindung mit einem Ventilraum 18 eines Schaltventiles 16, welches bevorzugt als Mehrwegeventil ausgebildet ist. Der Strömungskanal 10 ist in einem Querschnitt 15 ausgebildet; in den Strömungskanal 10 ist ein erstes Drosselelement 13 eingelassen. Das erste Drosselelement 13 ist in einem wesentlich geringeren Querschnitt 14 ausgebildet im Vergleich zur Querschnittsfläche 15 des Strömungskanales 10. Der in Fig. 1 dargestellte Strömungskanal 10 ist sowohl in Zulaufrichtung 11 des Kraftstoffs zum Steuerraum 2 hin als auch entgegengesetzt dazu in Ablaufrichtung 12 des Kraftstoffes vom Steuerraum 2 zum Ventilraum 18 des Schaltventils 16 beaufschlagbar.

Das Schaltventil 16, bevorzugt ausgestaltet als ein Mehrwegeschaltventil, ist ebenfalls im Injektorkörper 1 integriert. Das Schaltventil 16 umfasst einen Ventilkörper 17, der von einem Ventilraum 18 im Injektorkörper 1 umgeben ist. Einander gegenüberliegend sind am Ventilraum ein erster Ventilsitz 19 und ein zweiter Ventilsitz 20 ausgebildet. Der Ventilkörper 17 des Schaltventils 16 wird bevorzugt als kugelförmig konfigurierter Ventilkörper ausgebildet und über ein hier schematisch angedeutetes Übertragungselement 22 betätigt. Das Übertragungselement 22 steht in Wirkverbindung mit einem hier nicht näher dargestellten Aktor, sei es ein Piezoaktor oder ein mechanisch-hydraulischer Übersetzer, welcher dem Übertragungselement 22 eine Vertikalbewegung entsprechendes Doppelpfeiles 23 aufprägt, wodurch der Ventilkörper 17 des Schaltventils 16 entsprechend in den ersten Ventilsitz 19 bzw. dem zweiten Ventilsitz 20 stellbar ist. Im oberen Bereich des Ventilraumes ist zwischen der Wandung des Injektorkörpers 1 und der Aussenfläche des Übertragungselementes 22 ein Ringspalt 21 ausgebildet, von dem an einer Abzweigstelle 25 ein sich in den Niederdruckbereich des Kraftstoffeinspritzsystems erstreckender Ablauf 24 ausgebildet ist.

Senkrecht zur Betätigungsrichtung 23 des Ventilkörpers 17 mündet in den Ventilraum 18 des Schaltventiles 16 ein permanent wirkender hochdruckseitiger Zulauf 28, in dessen Leitungsquerschnitt ein zweites Drosselelement 26 integriert wird. Da dieser hochdruckseitige Zulauf senkrecht zur Betätigungsrichtung des Ventilkörpers 17 im Ventilraum 18 orientiert ist, wird der permanent wirkende hochdruckseitige Zulauf 28 bei Betätigung des Ventilkörpers 17 des Schaltventiles 16 nicht verschlossen, so dass der dort anstehende Druck permanent am Strömungskanal 10 und damit im Steuerraum 2 ansteht.

Im unteren Bereich des Ventilraumes 18, dem Übertragungselement 22 gegenüberliegend, mündet im Bereich des zweiten Ventilsitzes 20 unterhalb des im Ventilraum 18 verstellbaren Ventilkörpers 17 ein weiterer hochdruckseitiger Zulauf 29 von einer hier nicht dargestellten Hochdruckquelle, sei es eine Hochdruckpumpe oder ein Hochdrucksammelraum (Common Rail) mit integriertem dritten Drosselelement 27. Dieser weitere, hochdruckseitige Zulauf ist bei in den zweiten Ventilsitz 20 gestellten Ventilkörper 17 verschlossen, so dass der Steuerraum 2 in Zulaufrichtung 11 lediglich über die in den Ventilraum 18 des Schaltventiles 16 mündende, permanent wirkende hochdruckseitigen Zulauf 28 mit Steuervolumen beaufschlagt wird.

Gemäss der in Fig. 1 dargestellten Ausführungsform des der Erfindung zugrundeliegenden Gedankens erfolgt eine Druckentlastung des Steuerraumes 2 bei in den zweiten Ventilsitz 20 gestellten Ventilkörper 17 des Schaltventiles 16 in Ablaufrichtung 12 des Kraftstoffes aus dem Steuerraum 2. Das in den Strömungskanal 10 integrierte erste Drosselelement 13 wirkt hierbei als Ablaufdrossel Eine Druckbeaufschlagung des Steuerraumes 2 via Strömungskanal 10 kann gemäß der Ausführungsform in Fig. 1 entweder über den den Ventilraum 18 permanent beaufschlagenden hochdruckseitigen Zulauf 28 mit zweitem Drosselelement 26 erfolgen, so daß sich in Zulaufrichtung 11 des Kraftstoffs im Strömungskanal 10 über die dann als Zulaufdrosselelement wirkende erste Drossel 13 ein Druckaufbau im Steuerraum 2 einstellt. Es stellt sich bei Druckbeaufschlagung des Steuerraumes 2 über den permanent wirkenden hochdruckseitigen Zulauf 28 eine erste Druclcanstiegsgeschwindigkeit 2 in diesen und damit eine erste Düsennadelschließgeschwindigkeit ein. Wird der Ventilkörper 17 des Schaltventiles 16 hingegen in seinen ersten Ventilsitz 19 gestellt, erfolgt eine Druckbeaufschlagung des Strömungskanales 10 sowohl über den permanent wirkenden hochdruckseitigen Zulauf 28 sowie über den weiteren hochdruckseitigen Zulauf 29 mit in diesem integriertem dritten Drosselelement 27. Demzufolge stellt sich im Strömungskanal 10 in Zulaufrichtung 11 auf den Steuerraum 2 durch Parallelschaltung der beiden Zuläufe 28, 29 eine höhere Druckanstiegsgeschwindigkeit im Steuerraum 2, d.h. eine höhere Schließgeschwindigkeit der Düsennadel 6 und damit ein schnelleres Schließen der Einspritzöffnungen am brennraumseitigen Ende des Ventilkörpers 1 ein.

## Patentansprüche

1. Kraftstoffinjektor für direkteinspritzende Verbrennungskraftmaschinen mit einem Injektorkörper (1), der einen Steuerraum (2) umfasst, über dessen Druckbeaufschlagung/Druckentlastung eine Düsennadel-/Stößel-Anordnung (6) im Injektorkörper (1) betätigbar ist, wobei der Steuerraum (2) über einen Strömungskanal (10) mit einem ersten Drosselelement (13) druckentlastbar und über einen hochdruckseitigen, permanent wirkenden Zulauf (28) mit einem zweiten Drosselelement (26) mit einer Hochdruckquelle in Verbindung steht und im Injektorkörper (1) ein Schaltventil (16) aufgenommen ist, welches über den Strömungskanal (10) mit dem Steuerraum (2) verbunden ist, wobei zum Druckaufbau im Steuerraum (2) mittels des Schaltventils (16) ein weiterer, hochdruckseitiger Zulauf (29) mit einem dritten Drosselelement (27) dem permanent wirkenden hochdruckseitigen Zulauf (28) parallel schaltbar ist wobei die Mündung des weiteren, hochdruckseitigen Zulaufs (29) in einem Ventilraum (18) des Schaltventils (16) mündet und an einem Sitz (20) eines Ventilkörpers (17) in Betätigungsrichtung (23) des Ventilkörpers (17) orientiert ist, **dadurch gekennzeichnet, dass** der permanent wirkende, hochdruckseitige Zulauf (28) in einem Ventilraum (18) des Schaltventils (16) mündet.

2. Kraftstoffinjektor gemäß Anspruch 1, **dadurch gekennzeichnet, daß** der Strömungskanal (10), der den Steuerraum (2) und einen Ventilraum (18) des Schaltventiles (16) verbindet, in Zulaufrichtung (11) des Kraftstoffs zum Steuerraum (2) oder in Ablaufrichtung (12) des Kraftstoffs vom Steuerraum (2) zum Ventilraum (18) beaufschlagbar ist.

3. Kraftstoffinjektor gemäß Anspruch 1, **dadurch gekennzeichnet, daß** der permanent wirkende, hochdruckseitige Zulauf (28) im Ventilraum (18) des Schaltventils (16) senkrecht zur Betätigungsrichtung (23) des Ventilkörpers (17) des Schaltventiles (16) mündet.

4. Kraftstoffinjektor gemäß Anspruch 1, **dadurch gekennzeichnet, daß** der Ventilkörper (17) des Schaltventiles (16) kugelförmig ausgebildet ist und mittels eines Übertragungselementes (22) in einen ersten Ventilsitz (19) oder einen zweiten Ventilsitz (20) stellbar ist.

5. Kraftstoffinjektor gemäß Anspruch 4, **dadurch gekennzeichnet, daß** zwischen dem Übertragungselement (22) und dem Injektorkörper (1) am Ventilraum (18) ein Ringspalt (21) ausgebildet ist, über welchen bei Druckentlastung des Steuerraumes (2) abströmendes Steuervolumen einem Ablauf (24) zuströmt.

## Claims

1. Fuel injector for direct-injection internal combustion engines having an injector body (1) which comprises a control space (2), by means of the pressurization/pressure release of which a nozzle-needle/plunger arrangement (6) in the injector body (1) can be actuated, with it being possible for the control space (2) to be relieved of pressure via a flow duct (10) with a first throttle element (13) and with the control space (2) being connected via a high-pressure-side permanently acting inlet (28) with a second throttle element (26) to a high pressure source and with a switching valve (16) being held in the injector body (1), which switching valve (16) is connected by means of the flow duct (10) to the control space (2), with it being possible, for building up pressure in the control space (2) by means of the switching valve (16), for a further high-pressure-side inlet (29) with a third throttle element (27) to be connected in parallel with the permanently acting high-pressure-side inlet (28), with the opening-out point of the further high-pressure-side inlet (29) opening out in a valve space (18) of the switching valve (16) and being aligned, on a seat (20) of a valve body (17), in the actuating direction (23) of the valve body (17), **characterized in that** the permanently acting high-pressure-side inlet (28) opens out in a valve space (18) of the switching valve (16).

2. Fuel injector according to Claim 1, **characterized in that** the flow duct (10) which connects the control space (2) and a valve space (18) of the switching valve (16) can be acted on in the inflow direction (11) of the fuel to the control space (2) or in the outflow direction (12) of the fuel from the control space (2) to the valve space (18).

3. Fuel injector according to Claim 1, **characterized in that** the permanently acting high-pressure-side inlet (28) in the valve space (18) of the switching valve (16) opens out perpendicularly with respect to the actuating direction (23) of the valve body (17) of the switching valve (16).

4. Fuel injector according to Claim 1, **characterized in that** the valve body (17) of the switching valve (16) is of spherical design and can be placed by means of a transmission element (22) into a first valve seat (19) or into a second valve seat (20).

5. Fuel injector according to Claim 4, **characterized in that** an annular gap (21) is formed between the transmission element (22) and the injector body (1) at the valve space (18), via which annular gap (21) outflowing control volume flows to an outlet (24) during a pressure release of the control space (2).

## Revendications

1. Injecteur de carburant pour des moteurs à combustion interne à injection directe comprenant un corps d'injecteur (1) avec une chambre de commande (2) qui actionne un dispositif aiguille d'injecteur/poussoir dans le corps d'injecteur par application de pression/décharge de pression,
la chambre de commande (2) étant déchargée en pression par un canal de passage (10) équipé d'un premier organe d'étranglement (13) et reliée en permanence à une source de haute pression par une alimentation permanente (28) côté haute pression (12), avec un second organe d'étranglement (26), et le corps (1) de l'injecteur comporte une vanne de commutation (16) reliée à la chambre de commande (2) par le canal de passage (10),
et pour rétablir la pression dans la chambre de commande (2) par la vanne de commutation (16), une autre alimentation (29) côté haute pression, munie d'un troisième organe d'étranglement (27) peut être branchée en parallèle avec l'alimentation permanente (28) côté haute pression, l'embouchure de l'autre alimentation (29) côté haute pression débouche dans la chambre (18) de la vanne de commutation (16) et elle est orientée vers un siège (20) d'un corps de vanne (17) dans la direction d'actionnement (23) de ce corps de vanne (17),
**caractérisé en ce que**
l'alimentation permanente (28) côté haute pression débouche dans la chambre (18) de la vanne de commutation (16).

2. Injecteur de carburant selon la revendication 1,
**caractérisé en ce que**
le canal de passage (10), qui relie la chambre de commande (2) à la chambre (18) de la vanne de commutation (16), est traversée dans la direction de passage (11) du carburant vers la chambre de commande (2) ou dans la direction de sortie (12) du carburant quittant la chambre de commande (2) vers la chambre de vanne (18).

3. Injecteur de carburant selon la revendication 1,
**caractérisé en ce que**
l'alimentation permanente (28) côté haute pression débouche dans la chambre (18) de la vanne de commutation (16) perpendiculairement à la direction d'actionnement (23) du corps (17) de la vanne de commutation (16).

4. Injecteur de carburant selon la revendication 1,
**caractérisé en ce que**
le corps (17) de la vanne de commutation (16) a une forme de sphère et il est actionné par un élément de transmission (22) vers un premier siège de soupape (19) ou un second siège de soupape (20).

5. Injecteur de carburant selon la revendication 4,
**caractérisé par**
un intervalle annulaire (21) réalisé entre l'élément de transmission (22) et le corps (1) de l'injecteur dans la chambre de vanne (18) et, en cas de décharge de pression de la chambre de commande (2), le volume de commande qui s'échappe, passe par une sortie (24).
